# FASCICULE DE BREVET EUROPEEN

(11) **EP 1 685 882 B1**
(45) Date de publication et mention de la délivrance du brevet: **18.03.2009**
(21) Numéro de dépôt: 06358001.3
(22) Date de dépôt: 18.01.2006
(51) Int. Cl.: A63F 9/02, F41J 13/02

(54) **Cible semi-adhérente pour jouet tirant des projectiles munie d'un dispositif de récupération et de triage des projectiles**
Halbklebendes Ziel für Projektile schiessendes Spielzeug, mit Vorrichtung zum Sammeln und Sortieren der Projektile
Semi-adherent target for projectile shooting toy, comprising a device for collecting and sorting the projectiles

(30) Priorité: 20.01.2005 FR 0500602
(43) Date de publication de la demande: 02.08.2006
(73) Titulaire: VAN RUYMBEKE, Gerard, F-13008 Marseille (FR)
(72) Inventeur: Van Ruymbeke, Edwin, 13008 Marseille (FR); Van Ruymbeke, Yan, 13008 Marseille (FR); Van Ruymbeke, Gérard, 13008 Marseille (FR)
(74) Mandataire: Roman, Michel

(56) Documents cités:
- FR-A- 790 426
- US-A- 1 442 054
- US-A- 3 037 776

## Description

La présente invention a pour objet une cible semi-adhérente pour jouet tirant des projectiles munie d'un dispositif de récupération et de triage des projectiles.

Elle concerne le domaine technique des cibles comprenant des anneaux destinés à être visés par des jouets du type pistolets à répétition déchargeant des projectiles ne présentant aucun danger pour les enfants et plus particulièrement les cibles dont les anneaux sont combinés avec un collecteur de projectiles.

Les pistolets jouets déchargeant des projectiles sont bien connus et ont par exemple été décrits dans le brevet FR2818157 déposé par le demandeur. Ces pistolets permettent de décharger à répétition des petites billes de plastique. La vitesse d'éjection des projectiles étant faible, ce type de pistolet ne présente aucun risque pour des enfants.

Les joueurs peuvent se tirer mutuellement dessus pour simuler des jeux de guerre ou bien viser une cible pour exercer leur adresse au tir. Dans ce dernier cas, le tireur utilise généralement une cible classique comprenant une série d'anneaux concentriques définissant les subdivisions d'une zone à viser. Généralement, une valeur de tir correspond à chaque anneau. Le joueur positionne habituellement cette cible contre un mur avant de viser et de tirer.

Dans le cas où une cible est employée, un certain nombre d'inconvénients apparaît.

Tout d'abord, les projectiles rebondissent sur la cible lors de l'impact sur les anneaux si bien qu'à la fin de la série de tir, les projectiles sont dispersés sur le sol de la salle de jeu et généralement un grand nombre de ces projectiles ne sont jamais retrouvés par le joueur. De plus, ces derniers risquent de glisser et de se blesser en marchant dessus.

Un autre inconvénient intervient lorsque deux ou plusieurs joueurs s'affrontent dans un tournoi de tir. En effet, étant donné que les projectiles rebondissent instantanément au moment de l'impact sur les anneaux, il est difficile de visualiser le point d'impact du projectile sur la cible. Cette situation est préjudiciable non seulement pour le tireur qui ne dispose d'aucun repère pour ajuster son tir, mais également pour les autres joueurs qui ne peuvent comptabiliser les points marqués.

On connaît par le document FR 790.426 (DAMON) une cible pour jouet déchargeant des projectiles, comprenant une coque rigide dans laquelle est montée une série d'anneaux verticaux et coaxiaux définissant les subdivisions d'une zone à viser, lesdits anneaux étant décalés les uns par rapport aux autres sur l'axe horizontal commun d'une distance supérieure à la taille desdits projectiles, un dispositif de récupération desdits projectiles étant agencé avec chacun desdits anneaux, la surface d'impact des anneaux étant recouverte d'une rondelle en matériau élastomère permettant d'amortir l'impact des projectiles. Ainsi, au moment où le projectile impacte sur un anneau, il ne rebondit pas et tombe dans le dispositif de récupération associé à l'anneau qui est atteint. Toutefois, le tireur n'a pas le temps de visualiser son point d'impact pour ajuster correctement son tir.

Le document US 3.037.776 (YOUNCE) divulgue une cible pour jeu de golf dont les anneaux sont constitués d'un matériau matelassé comportant plusieurs petites cavités sur sa surface. Lorsqu'une balle de golf comportant des sillons impacte cette surface, un vide tendant à retenir ladite balle sur la surface desdits anneaux se crée. Toutefois, dans ce cas, la balle de golf reste collée sur l'anneau et ne peut pas être récupérée dans le dispositif de récupération.

La présente invention a pour but de pallier cet état des choses notamment du fait qu'elle permet de récupérer les projectiles lors de l'impact sur les anneaux, tout en permettant au tireur de visualiser l'impact du projectile lorsqu'il atteint la cible pour ajuster correctement son tir.

Un autre but de l'invention est de trier automatiquement les projectiles selon le tireur et selon le point d'impact sur la cible afin de pouvoir comptabiliser aisément les scores de différents joueurs.

L'invention a encore pour but de proposer une cible à usage ludique de conception simple et facile utiliser.

Ces buts sont atteints par une cible pour pistolet jouet déchargeant des projectiles, du type décrite dans FR 790.426 (DAMON) et dont la surface d'impact des anneaux est recouverte d'une rondelle en matériau élastomère permettant d'amortir l'impact des projectiles, ladite rondelle étant constituée d'un matériau semi-adhésif à base de polymère de type styrène-éthylène/butylène-styrène de façon à ce que le projectile puisse rouler lentement sur ladite rondelle après l'impact et que le tireur ait le temps de visualiser le point d'impact.

Pour permettre au tireur d'atteindre un anneau même lorsque la trajectoire du projectile n'est pas horizontale, le diamètre extérieur d'un anneau est avantageusement supérieur au diamètre intérieur de l'anneau situé directement devant lui.

Selon une caractéristique préférée de l'invention, la surface d'impact des anneaux est recouverte d'une rondelle en matériau élastomère comportant des creux, avantageusement formés par des cannelures, sur sa face en vis-à-vis de ladite surface d'impact. La présence des cannelures autorise une déformation locale de la rondelle au moment de l'impact du projectile pour amortir efficacement ce dernier sans qu'il ne puisse rebondir.

Afin que le projectile ne puisse pas traverser l'anneau sur lequel il a impacté lors de sa chute et pour qu'il tombe dans le bon dispositif de récupération, la partie haute des anneaux est avantageusement déformée vers l'avant.

Avantageusement, la tranche intérieure de la rondelle est biseautée au niveau de sa face en vis-à-vis de la surface d'impact des anneaux pour que lorsque le projectile roule vers le bas il ne puisse pas contourner la tranche intérieure de l'anneau et tomber dans un autre dispositif de récupération.

Pour simplifier la conception, le dispositif de récupération des projectiles est réalisé par des goulottes placées sous chacun des anneaux.

Afin de comptabiliser facilement le score de joueurs, chaque goulotte comporte avantageusement une ouverture agencée avec au moins un dispositif pour comptabiliser le nombre de projectiles présents dans ladite goulotte.

Selon une caractéristique de l'invention permettant à plusieurs tireurs de trier et stocker leurs propres projectiles, les anneaux sont montés pivotant autour de l'axe horizontal commun et des dispositifs pour comptabiliser le nombre de projectiles sont agencés selon la position angulaire des ouvertures présentes sur les goulottes.

Selon une caractéristique de l'invention permettant aux tireurs de comptabiliser visuellement leur score, chaque dispositif pour comptabiliser le nombre de projectiles est réalisé par un tube transparent vertical agencé au niveau de la coque et dans lequel viennent se loger lesdits projectiles, l'extrémité supérieure dudit tube étant reliée à l'ouverture présente sur la goulotte. Et pour que les joueurs puissent comptabiliser facilement leurs points, chaque tube correspond à une valeur numérique inversement proportionnelle à la surface d'impact de l'anneau avec lequel il est associé.

Selon une autre caractéristique avantageuse de l'invention, les tubes comportent à leur extrémité inférieure un dispositif de retenue des projectiles de manière à ce que le joueur puisse récupérer l'intégralité de ses projectiles à l'issue de la partie en actionnant ledit élément.

D'autres buts, caractéristiques et avantages de la présente invention ressortiront mieux à la lecture de la description suivante, faite à titre d'exemple indicatif et non limitatif, en regard des dessins annexés, sur lesquels :
- la figure 1 est une vue de face de la cible selon un mode préféré de réalisation ;
- la figure 2 est une vue en coupe verticale selon A-A de la cible représentée à la figure 1 ;
- la figure 3 est une vue en coupe horizontale selon B-B de la cible représentée à la figure 1 ;
- la figure 4 est une vue partielle en coupe verticale selon C-C de la cible représentée à la figure 2, la partie basse de la coque n'étant pas représentée ;
- la figure 5 est une vue agrandie du détail D1 de la figure 2 ;
- la figure 6 est une vue en perspective d'un mode préféré de réalisation d'une rondelle élastomère ;
- la figure 7 est une vue partielle en coupe horizontale selon DD de la cible représentée à la figure 1 montrant l'agencement des éléments amovibles de retenu des projectiles avec les tubes.

La cible objet de l'invention est particulièrement destinée à être atteinte au cours d'une partie par des projectiles constitués par des billes ou des petites sphères de matière plastique tirées par un pistolet jouet à déchargement automatique.

En se référant à la figure 1, la cible objet de l'invention comprend une coque 1 rigide, avantageusement constituée de deux parties obtenues par moulage plastique et assemblées rigidement par vissage, tenon ou tout autre moyen équivalent.

La coque 1 comprend une partie inférieure 1a évasée vers le bas et une partie supérieure 1 b de forme sensiblement cylindrique à l'intérieur de laquelle est montée une série d'anneaux 2 verticaux et coaxiaux.

Vus de face (figure 1), ces anneaux définissent de manière classique les subdivisions d'une zone à viser et sont avantageusement de couleurs différentes pour que le tireur puisse les distinguer correctement.

Les anneaux 2 sont agencés de manière à ce que l'anneau qui a la plus grande surface d'impact forme le contour externe de la zone à viser et l'anneau qui a la surface d'impact la plus réduite forme le centre de ladite zone à viser.

De manière classique, une valeur numérique ou un nombre de points est attribué à chaque anneau 2, par exemple 5 points pour l'anneau qui a la plus grande surface d'impact et 100 points pour l'anneau qui a la plus petite.

Selon une caractéristique de l'invention représentée à la figure 2, la tranche 1d de l'ouverture de la coque 1 est biseautée de manière à dévier le rebond d'un projectile P impactant sur ladite tranche. De cette façon, le projectile ne rebondit pas loin de la cible objet de l'invention et peut facilement être retrouvé.

En se rapportant à la figure 2, les anneaux 2 sont décalés les uns par rapport aux autres sur l'axe horizontal commun 4, d'une distance supérieure à la taille des projectiles P.

Afin de simplifier la conception, les anneaux 2 sont intégrés à un support moulé 20 agencé à l'intérieur de la partie supérieure 1b de la coque 1 et permettant de maintenir les anneaux 2 dans des plans verticaux. Dans une variante de réalisation non représentée, les anneaux 2 peuvent être directement intégrés dans la partie supérieure 1 b de la coque 1.

Comme représenté sur les figures 2 et 3, les anneaux 2 sont agencés de sorte que l'on voit le deuxième anneau à travers le trou du premier anneau et ainsi de suite jusqu'au dernier anneau qui est visible à travers l'avant-dernier et qui est agencé au fond de la partie supérieure 1b de la coque 1. Ainsi, au plus le projectile P est tiré avec précision, au plus il va aller vers le fond de la partie supérieure 1b pour atteindre la surface d'impact du dernier anneau qui est la plus réduite.

En se référant aux figures 2 et 3, le diamètre extérieur d'un anneau 2 est supérieur au diamètre intérieur de l'anneau situé directement devant lui de manière à ce qu'un tireur puisse atteindre la surface d'impact desdits anneaux même lorsque la trajectoire du projectile P n'est pas horizontale.

Selon un mode préféré de réalisation représenté sur les figures annexées, le dernier anneau n'a pas besoin d'être troué et peut s'apparenter à un simple disque.

Les anneaux 2 peuvent indifféremment avoir des diamètres extérieurs différents (figures 2 et 3) ou égaux, la première solution ayant l'avantage de simplifier la conception.

De manière à pouvoir correctement distinguer la couleur de chaque anneau 2, des lumières peuvent être prévues sur la coque 1.

En se rapportant aux figures 2 à 6 annexées, la surface d'impact des anneaux 2 est recouverte d'une rondelle 5 en matériau élastomère permettant d'amortir l'impact des projectiles P. D'autres moyens équivalents permettant d'atténuer le rebond du projectile sur l'anneau peuvent être employés selon les caractéristiques dudit projectile.

A la figure 2 est représentée en pointillé le parcours d'un projectile P à partir du moment où il est éjecter d'un pistolet jouet.

Comme représentées sur les figures 4 et 5, les rondelles 5 sont maintenues sur la surface d'impact des anneaux 2 par l'intermédiaire d'une couronne 5a permettant de pincer la circonférence de ladite couronne contre ladite surface d'impact. Ces couronnes sont avantageusement fixées sur les anneaux 2 au moyen de clips 50a ou par tout autre moyen équivalent.

Selon un mode préféré de réalisation représenté à la figure 6, la rondelle 5 comporte des cannelures 5b sur sa face en vis-à-vis avec la surface d'impact de l'anneau 2 sur laquelle elle est agencée. Ces cannelures permettent de décaler la rondelle 5 de la surface d'impact de l'anneau 2 pour former des creux, de façon à ce qu'au moment de l'impact, ladite rondelle puisse se déformer localement et repousser doucement le projectile vers l'avant. Ce dernier tombe alors vers le bas juste devant l'anneau sur lequel il a impacté sans pouvoir rebondir (figures 2 et 5) et est récupéré dans un dispositif de récupération situé au bas dudit anneau. D'autres moyens équivalents, par exemple des picots ou des alvéoles, peuvent être employés pour former des creux sur la face de la rondelle 5 en vis-à-vis de la surface d'impact des anneaux 2.

En se référant à la figure 2 et plus particulièrement à la figure 5, la partie haute 2a des anneaux 2 est déformée vers l'avant pour que le projectile P, lorsqu'il tombe vers le bas, ne puisse pas atteindre l'arête intérieure de l'anneau sur lequel il a impacté au risque de rebondir sur ladite arête et tomber dans le dispositif de récupération agencé avec l'anneau situé juste derrière.

Pour freiner la chute du projectile P, les rondelles 5 ont en outre des propriétés semi-adhésives, et sont avantageusement formées d'un matériau à base de polymères du type styrène-éthylène/butylène-styrène (SEBS). De cette façon, après l'impact sur un anneau 2, le projectile P roule lentement sur la rondelle 5 et le tireur a le temps de visualiser le point d'impact.

Lorsque le projectile P roule vers le bas, il peut arriver qu'il contourne la tranche intérieure plate de la couronne 5 et qu'avec son élan il tombe dans le dispositif de récupération agencé avec l'anneau situé juste derrière. Pour résoudre ce problème et conformément à la figure 5, la tranche intérieure 5c des rondelles 5 est avantageusement biseautée au niveau de sa face en vis-à-vis de la surface d'impact des anneaux 2 sur laquelle elle est agencée.

En se rapportant aux figures 2 et 4, chaque anneau 2 est agencé avec un dispositif de récupération des projectiles P formé par une goulotte 6. Au fur et à mesure des tirs successifs, les projectiles P sont donc triés et stockés dans les différentes goulottes 6 selon l'anneau sur lequel ils ont impacté.

Avantageusement, ces goulottes 6 sont légèrement inclinées vers le bas et comportent au niveau de leur extrémité basse une ouverture 6a amenant les projectiles P vers au moins un dispositif pour comptabiliser leur nombre.

Selon le mode préféré de réalisation représenté sur les figures 1 à 4, le dispositif pour comptabiliser le nombre de projectiles est réalisé par un tube 7 transparent vertical agencé sur la partie inférieure 1a de la coque 1 et dans lequel ces derniers viennent se loger (figures 1 et 2).

En se référant aux figures 2 et 7, les tubes 7 sont formés par une pièce transparente présentant des cannelures 7a verticales, lesdites cannelures étant disposées dans des ouvertures prévues sur la partie inférieure 1 a de la coque 1. Les cannelures 7a sont fermées par l'arrière par une plaque verticale 7b (figure 2) afin de former la série de tubes 7.

Comme représentés sur les figures annexées, des conduits 7c permettant de diriger les projectiles P depuis les ouvertures 6a présentes sur les goulottes 6 jusque dans les tubes 7. Avantageusement tous ces conduits sont positionnés sur une plaque support 7d légèrement inclinée vers le bas (figures 2 et 4).

Chaque tube 7 récupère ainsi les projectiles P ayant impactés l'anneau 2 qui lui est dédié. Comme représenté à la figure 1, à la fin de la partie les projectiles P sont alignés dans les différents tubes 7 auxquels sont associées des valeurs numériques 8. On a donc un alignement de tubes 7 qui permet au tireur d'additionner ces valeurs pour obtenir le score.

D'autres dispositifs équivalents permettant de comptabiliser le nombre de projectiles peuvent être employés notamment en utilisant des systèmes de comptage électronique à la sortie des ouvertures 6a.

En se référant à la figure 7, les tubes 7 comportent à leur extrémité inférieure un dispositif 9 de retenue des projectiles P formé par un support 9a venant se placer contre la partie arrière des cannelures 7a, ledit support comprenant des éléments en saillie 9b se positionnant à l'intérieur desdites cannelures de manière à obturer une partie de ladite extrémité inférieure et bloquer le passage desdits projectiles. Le support 9a est monté coulissant horizontalement dans la partie inférieure 1 a de la coque 1 et des moyens de préhension 9c permettent de déplacer les éléments en saillie 9b pour libérer le passage des projectiles P. Des ressorts de rappel peuvent être agencés avec le support 9a pour que les éléments en saillie 9c soient en position d'obturation au cours de la partie.

En se référant à la figure 2, lorsque le joueur à comptabiliser ses points, il actionne les moyens de préhension 9c pour libérer les projectiles P et les récupérer dans un bac de récupération 90 situé à l'arrière de la coque 1.

Dans le cas de deux tireurs, les dispositifs pour comptabiliser le nombre de projectiles P sont doublés pour permettre à chaque tireur de compter son propre score, indépendamment de ceux de l'autre tireur, grâce à une deuxième série de tubes 7 (figure 1).

Dans ce cas et en se référant aux figures 2 et 3, un épaulement 10b agencé au niveau de l'ouverture de la partie supérieure 1 b de la coque 1 et un élément cylindrique en saillie 20a, coaxial aux anneaux 2, placé à l'arrière du support moulé 20 et ajusté dans ladite partie supérieure, permettent de monter lesdits anneaux pivotant autour de l'axe horizontal commun 4.

En se reportant à la figure 4, un moyen de préhension 20b fixé au support moulé 20 et sortant de la coque 1 pour une ouverture 1 c prévue à cet effet permet de faire pivoter les anneaux 2 d'un angle α par rapport à la verticale et donc de faire varier la position angulaire des ouvertures 6a présentes sur les goulottes 6.

En se référant aux figures 3 et 4, deux dispositifs pour comptabiliser le nombre de projectiles P du type décrits précédemment sont agencés avec les ouvertures 6a selon la position angulaire de ces dernières. Deux séries de conduits 7c reliés à deux séries de tubes 7 sont agencées de façon à ce que dans une position angulaire extrême des ouvertures 6a, les projectiles P présents dans les goulottes 6 puissent tombés dans une des deux séries de conduits 7c.

Préférentiellement, pour parfaitement positionner les ouvertures 6a au niveau des différents conduits 7c, un moyen pour bloquer les anneaux dans une position angulaire est prévu.

En se référant à la figure 1, il suffit par exemple au premier joueur de faire pivoter les anneaux 2 vers la droite pour placer les ouvertures 6a au niveau des conduits 7c situés à droite et pour que tous les projectiles impactant sur lesdits anneaux soient récupérés dans la série de tubes 7 située à droite. Le deuxième joueur devra faire pivoter les anneaux vers la gauche pour récupérer ses projectiles dans la série de tubes 7 située à gauche.

L'invention doit être comprise comme ne se limitant pas à deux joueurs, le nombre de dispositifs pour comptabiliser le nombre de projectiles pouvant être adaptés au nombre de positions angulaire possibles.

## Revendications

1. Cible pour jouet déchargeant des projectiles (P), comprenant une coque (1) rigide dans laquelle est montée une série d'anneaux (2) verticaux et coaxiaux définissant les subdivisions d'une zone à viser, lesdits anneaux étant décalés les uns par rapport aux autres sur l'axe horizontal commun (4) d'une distance supérieure à la taille desdits projectiles, un dispositif de récupération desdits projectiles étant agencé avec chacun desdits anneaux, la surface d'impact des anneaux (2) est recouverte d'une rondelle (5) en matériau élastomère permettant d'amortir l'impact des projectiles (P), **se caractérisant par le fait que** ladite rondelle (5) est constituée d'un matériau semi-adhésif à base de polymère de type styrène-éthylène/butylène-styrène de façon à ce que le projectile (P) puisse rouler lentement sur ladite rondelle après l'impact et que le tireur ait le temps de visualiser le point d'impact.

2. Cible selon la revendication 1, **se caractérisant par le fait que** la rondelle (5) en matériau élastomère comporte des creux sur sa face en vis-à-vis de la surface d'impact des anneaux (2).

3. Cible selon l'une des revendications précédentes, **se caractérisant par le fait que** la partie haute (2a) des anneaux (2) est déformée vers l'avant.

4. Cible selon la revendication 3, **se caractérisant par le fait que** la tranche intérieure (5c) de la rondelle (5) est biseautée au niveau de sa face en vis-à-vis de la surface d'impact des anneaux (2).

5. Cible selon l'une des revendications précédentes, **se caractérisant par le fait que** la tranche (1d) de l'ouverture de la coque (1) est biseautée de manière à dévier le rebond d'un projectile (P) impactant sur ladite tranche.

6. Cible selon l'une des revendications précédentes, **se caractérisant par le fait que** les dispositifs de récupération des projectiles (P) sont chacun formé par une goulotte (6), de sorte qu'au fur et à mesure des tirs successifs lesdits projectiles (P) puissent être triés et stockés dans les différentes goulottes (6) selon l'anneau (2) sur lequel ils ont impactés, chaque goulotte (6) comportant une ouverture (6a) destinée à amener lesdits projectiles vers plusieurs dispositifs (7, 7a, 7b, 7c, 7d) pour comptabiliser leur nombre, lesdits anneaux (2) étant montés pivotant autour de l'axe horizontal commun (4) de manière à faire varier la position angulaire des ouvertures (6a) et positionner ces dernières au niveau des différents dispositifs (7, 7a, 7b, 7c, 7d) pour comptabiliser le nombre de projectiles.

7. Cible selon la revendication 6, **se caractérisant par le fait que** chaque dispositif (7, 7a, 7b, 7c, 7d) pour comptabiliser le nombre de projectiles (P) est réalisé par un tube (7) transparent vertical agencé au niveau de la coque (1) et dans lequel viennent se loger lesdits projectiles, l'extrémité supérieure dudit tube étant reliée à l'ouverture (6a) présente sur la goulotte (6).

8. Cible selon la revendication 7, **se caractérisant par le fait que** les tubes (7) comportent à leur extrémité inférieure un dispositif de retenue (9) des projectiles (P).

9. Cible selon la revendication 8, **se caractérisant par le fait que** les tubes (7) présentent des cannelures (7a) verticales, lesdites cannelures étant disposées dans des ouvertures prévues sur la partie inférieure (1a) de la coque (1), le dispositif de retenue (9) des projectiles (P) étant formé par un support (9a) venant se placer contre la partie arrière desdites cannelures, ledit support comprenant des éléments en saillie (9b) se positionnant à l'intérieur desdites cannelures de manière à obturer une partie de ladite extrémité inférieure et bloquer le passage desdits projectiles, ledit support étant monté coulissant horizontalement dans ladite partie inférieure de ladite coque et des moyens de préhension (9c) permettent de déplacer lesdits éléments en saillie pour libérer le passage desdits projectiles.

## Claims

1. Target for a toy that launches projectiles (P), comprising a rigid shell (1) in which is assembled a series of vertical and coaxial rings (2) defining the subdivisions of a target area, the said rings being offset in relation to the others on the common horizontal axis (4) by a distance greater than the size of the said projectiles, a device for recovering the said projectiles being installed with each of the said rings, the impact surface of the rings (2) is covered with an elastomer washer (5) which dampens the impact of the projectiles (P), **characterised by** the fact that the said washer (5) is made of a semi-adhesive polymer-based material of the styrene-ethylene/butylene-styrene type so that the projectile (P) can roll slowly over the said washer after the impact and the player has the time to see the point of impact.

2. Target according to claim 1, **characterised by** the fact that the elastomer washer (5) has hollows on its surface opposite the impact surface of the rings (2).

3. Target according to one of the previous claims, **characterised by** the fact that the top part (2a) of the rings (2) is deformed forwards.

4. Target according to claim 3, **characterised by** the fact that the inner edge (5c) of the washer (5) is bevelled on its surface opposite the impact surface of the rings (2).

5. Target according to one of the previous claims, **characterised by** the fact that the edge (1d) of the opening of the shell (1) is bevelled so as to deviate the rebound of a projectile (P) hitting the said edge.

6. Target according to one of the previous claims, **characterised by** the fact that the devices for recovering the projectiles (P) are each formed by a channel (6) so that during successive salvos, the said projectiles (P) can be sorted and stored in the different channels (6) according to the ring (2) which they hit, each channel (6) comprising an opening (6a) designed to bring the said projectiles towards several devices (7, 7a, 7b, 7c, 7d) to count them, the said rings (2) being assembled to pivot around the common horizontal axis (4) so as to vary the angular position of the openings (6a) and position them on the different devices (7.7a.7b.7c.7d) to count the number of projectiles.

7. Target according to claim 6, **characterised by** the fact that each device (7, 7a, 7b, 7c, 7d) to count the number of projectiles (P) consists of a vertical, transparent tube (7) installed on the shell (1) and in which the said projectiles are housed, the top end of the said tube being connected to the opening (6a) on the channel (6).

8. Target according to claim 7, **characterised by** the fact that the lower end of the tubes (7) have a device (9) which retains the projectiles (P).

9. Target according to claim 8, **characterised by** the fact that the tubes (7) have vertical grooves (7a), the said grooves being arranged in the openings provided in the lower part (1 a) of the shell (1), the retention device (9) for the projectiles (P) being formed by a support (9a) which is placed against the rear part of the said grooves, the said support consisting of projecting elements (9b) which are positioned inside the said grooves so as to block part of the said lower end and block the passage of the said projectiles, the said support being assembled to slide horizontally in the said lower part of the said shell and grippers (9c) used to move the said projecting elements to clear the passage of the said projectiles.

## Patentansprüche

1. Zielscheibe für ein Spielzeug, das Geschosse (P) ausstößt, die eine starre Schale (1) aufweist, in der eine Reihe vertikaler und koaxialer Ringe (2) montiert ist, die Unterteilungen einer Zone, auf die zu zielen ist, definieren, wobei die Ringe voneinander auf der gemeinsamen horizontalen Achse (4) um eine Entfernung beabstandet sind, die größer ist als die Größe der Geschosse, wobei eine Auffangvorrichtung der Geschosse mit jedem der Ringe angeordnet ist, wobei die Aufprallfläche der Ringe (2) mit einer Scheibe (5) aus Elastomermaterial überzogen ist, die es erlaubt, den Aufprall der Geschosse (P) zu dämpfen, **dadurch gekennzeichnet, dass** die Scheibe (5) aus einem halb klebenden Werkstoff auf Polymerbasis des Typs Styrol-Ethylen/Styrol-Butylen derart besteht, dass das Geschoss (P) nach dem Aufprall langsam auf der Unterlegscheibe rollen kann und der Schütze Zeit hat, die Aufprallstelle zu visualisieren.

2. Zielscheibe nach Anspruch 1, **dadurch gekennzeichnet, dass** die Unterlegscheibe (5) aus Elastomerwerkstoff auf ihrer Seite gegenüber der Aufprallseite der Ringe (2) Vertiefungen aufweist.

3. Zielscheibe nach einem der vorhergehenden Ansprüche, **dadurch gekennzeichnet, dass** der obere Teil (2a) der Ringe (2) nach vorn verformt ist.

4. Zielscheibe nach Anspruch 3, **dadurch gekennzeichnet, dass** die untere Kante (5c) der Scheibe (5) auf dem Niveau ihrer Seite gegenüber der Aufprallfläche der Ringe (2) abgeschrägt ist.

5. Zielscheibe nach einem der vorhergehenden Ansprüche, **dadurch gekennzeichnet, dass** die Kante (1d) der Öffnung der Schale (1) derart abgeschrägt ist, dass das Zurückprallen eines Geschosses (P), das auf der Kante aufprallt, abgelenkt wird.

6. Zielscheibe nach einem der vorhergehenden Ansprüche, **dadurch gekennzeichnet, dass** die Rückgewinnungsvorrichtungen der Geschosses (P) jeweils durch eine Rinne (6) derart ausgebildet sind, dass die Geschosse (P) im Laufe des Abschießens in den verschiedenen Rinnen (6) je nach dem Ring (2), auf dem sie aufgeprallt sind, sortiert und gelagert werden können, wobei jede Rinne (6) eine Öffnung (6a) aufweist, die dazu bestimmt ist, die Geschosse zu mehreren Vorrichtungen (7.7a.7b.7c.7d) zu bringen, um ihre Zahl zu verbuchen, wobei die Ringe (2) um die gemeinsame Achse (4) derart schwenkend montiert sind, dass sie die Winkelposition der Öffnungen (6a) variieren lassen und diese Letzteren auf dem Niveau der verschiedenen Vorrichtungen (7.7a.7b.7c.7d) positionieren, um die Anzahl der Geschosse zu verbuchen.

7. Zielscheibe nach Anspruch 6, **dadurch gekennzeichnet, dass** jede Vorrichtung (7.7a.7b.7c.7d) zum Verbuchen der Anzahl Geschosse (P) aus einer vertikalen durchsichtigen Röhre (7) besteht, die auf dem Niveau der Schale (1) eingerichtet ist, und in der die Geschosse zu liegen kommen, wobei das obere Ende der Röhre mit der Öffnung (6a), die auf der Rinne (6) gegenwärtig ist, verbunden ist.

8. Zielscheibe nach Anspruch 7, **dadurch gekennzeichnet, dass** die Röhren (7) an ihrem unteren Ende eine Rückhaltevorrichtung (9) der Geschosse (P) aufweisen.

9. Zielscheibe nach Anspruch 8, **dadurch gekennzeichnet, dass** die Röhren (7) vertikale Rillen (7a) aufweisen, wobei die Rillen in Öffnungen angeordnet sind, die auf dem unteren Teil (1a) der Schale (1) vorgesehen sind, wobei die Rückhaltevorrichtung (9) der Geschosse (P) von einem Träger (9a) gebildet ist, der sich gegen den hinteren Teil dieser Rillen platziert, wobei der Träger vorstehende Elemente (9b) aufweist, die sich im Inneren der Rillen derart positionieren, dass ein Teil des unteren Endes verschlossen und der Durchgang der Geschosse blockiert ist, wobei der Träger horizontal in dem unteren Teil der Schale gleitend montiert ist und Greifmittel (9c) es erlauben, die vorstehenden Elemente zu verstellen, um das Durchgehen der Geschosse freizugeben.
